# EUROPÄISCHE PATENTSCHRIFT

(11) **EP 0 345 547 B1**
(45) Veröffentlichungstag und Bekanntmachung des Hinweises auf die Patenterteilung: **15.12.1993**
(21) Anmeldenummer: 89109434.4
(22) Anmeldetag: 24.05.1989
(51) Int. Cl.: B41J 19/20, B41J 19/00

(54) **Registriergerät mit einem quer zur Bewegungsrichtung eines Aufzeichnungsträgers bewegbaren Schreibwagen**
Recording apparatus with a carriage moving transversally to the direction of the recording paper
Appareil d'enregistrement avec chariot se déplaçant dans la direction transversale au mouvement du support d'enregistrement

(30) Priorität: 09.06.1988 DE 8807526 U
(43) Veröffentlichungstag der Anmeldung: 13.12.1989
(73) Patentinhaber: SIEMENS AKTIENGESELLSCHAFT, 80333 München (DE)
(72) Erfinder: Huth, Leif, D-7506 Bad Herrenalb (DE); Pfitzner, Ulrich, D-7500 Karlsruhe 21 (DE)

(56) Entgegenhaltungen:
- DE-C- 385 747
- IBM TECHNICAL DISCLOSURE BULLETIN. vol. 22, no. 11, 01 April 1980, NEW YORK US Seite 4832; Norwood: "Magnetic actuator preload"
- IBM TECHNICAL DISCLOSURE BULLETIN. vol. 26, no. 8, 01 Januar 1984, NEW YORK US, Seiten 4210-4211; Reidenbach: "Self-loading sprung flat-way"

## Beschreibung

Die Erfindung betrifft ein Registriergerät mit einem quer zur Bewegungsrichtung eines Aufzeichnungsträgers in definierte Stellungen bewegbaren, Schreib- oder Druckeinrichtungen tragenden Schreibwagen, der auf zwei Führungsschienen gelagert ist.

Bei bekannten elektrischen Registriergeräten dieser aus der deutschen Auslegeschrift 1 190 206 bekannten Bauart wird der mit Gleitlagern versehene Schreibwagen mit Hilfe eines meßsignalgesteuerten Stellmotors auf den Führungsschienen bewegt.
Aus Toleranzgründen kann die Führung nicht spielfrei erfolgen, das Lagerspiel vergrößert sich überdies mit der Zeit aufgrund von Abnutzungserscheinungen und führt zu Fehlern bei der Aufzeichnung.
Es sind auch Schreibwagenführungen mit Kugellagern bekannt, bei denen durch aufwendige Justierung oder durch Federung eines Kugellagers das Lagerspiel auf ein Minimum gebracht wird. Nachteilig ist der mit der Zeit auftretende Verschleiß der Führungsschienen, der Kugellageraußenringe und das störende Laufgeräusch.

Es besteht somit die Aufgabe, den Schreibwagen eines Registriergeräts so auf seinen Führungsschienen zu lagern, daß bei geringstmöglichem Spiel ein wartungsfreier Betrieb über längere Zeiträume möglich ist und daß er möglichst geräuschlos arbeitet.

Eine Lösung der Aufgabe läßt sich mit einem Registriergerät mit den Merkmalen des Anspruchs 1 erreichen.

In einer bevorzugten Ausführungsform sind die Mittel zur kraftschlüssigen Verbindung der Laufflächen der Laufrollen mit den Mantelflächen der Führungsschienen Permanentmagnete, die in dem Schreibwagen angeordnet sind und mit den aus ferromagnetischem Material hergestellten Führungsschienen zusammenwirken und so eine magnetische Federung bilden. Mit Laufrollen aus Kunststoff läßt sich das Registriergerät geräuscharm betreiben.
Vorzugsweise ist die Laufrolle für die untere Führungsschiene derart angeordnet, daß der Schreibwagen zum Austausch um seine obere Führungsschiene schwenkbar ausgeführt ist.

Zur Erläuterung der Erfindung ist in den Figuren 1 und 2 ein Ausführungsbeispiel in zwei Ansichten dargestellt und im folgenden beschrieben.

Der Schreibwagen 1 besteht aus einem Oberteil 2, einem Mittelteil 3 und einem Unterteil 4. An dem plattenartig ausgeführten Mittelteil 3 ist die hier der Übersichtlichkeit halber nicht eingezeichnete Schreibeinrichtung, z. B. ein Tintenstrahl-Druckkopf, auswechselbar gelagert.
Der obere Teil 2 des Schreibwagens 1 ist so ausgebildet, daß in ihm vier Laufrollen 5 eingesetzt werden können, die spiegelbildlich zu einer die Mittelachse einer zylindrischen Führungsschiene 6 aus ferromagnetischem Material enthaltenden lotrechten Ebene a - a' gelagert sind, wobei ihre Achsen einen Winkel von etwa 90° einschließen.
Zur kraftschlüssigen Verbindung der Laufflächen der Laufrollen 5 mit der Mantelfläche der Führungsschiene 6 ist in oder an dem Oberteil 2 des Schreibwagens 1 ein Permanentmagnet 7 angebracht, der mit der Führungsschiene als magnetischen Rückschluß zusammenwirkt und eine magnetische Federung bildet.

Parallel zu der oberen Führungsschiene 6 ist eine untere Führungsschiene 6' vorgesehen, auf der eine im Unterteil 4 des Schreibwagens 1 angebrachte Laufrolle 5' abrollt.
Die Laufrolle 5' ist in einem Winkel zu der lotrechten, die Mittelachse der unteren Führungsschiene 6' enthaltenden Ebene b - b' angeordnet, wobei der untere Teil 4 so weit abgeknickt ist, daß eine seitliche und einseitige Abstützung erfolgt, die es erlaubt, den Schreibwagen 1 zum Auswechseln seines Schreibelements oder der Schreibeinrichtung um die Achse der oberen Führungsschiene 6 in Pfeilrichtung zu verschwenken.

Zur kraftschlüssigen Verbindung ist in dem Unterteil 4 ebenfalls ein Permanentmagnet 7 vorgesehen, der mit der unteren Führungsschiene 6' zusammenwirkt.
Durch die einseitige Abstützung der Laufrolle 5' gegen die untere Führungsschiene 6' wird eine spielfreie Lagerung quer zur Bewegungsrichtung des Schreibwagens 1 erzielt. Die Laufrollen 5, 5' aus Kunststoff vermindern den Verschleiß an den Führungsschienen 6, 6', wie auch das Laufgeräusch des Schreibwagens.

## Patentansprüche

1. Registriergerät mit einem quer zur Bewegungsrichtung eines Aufzeichnungsträgers in definierte Stellungen bewegbaren, Schreib- oder Druckelemente tragenden Schreibwagen, der auf zwei Führungschienen gelagert ist,
**gekennzeichnet durch**
a) zwei parallel übereinander angeordnete zylindrische Führungsschienen (6, 6'),
b) mindestens zwei, im oberen Teil (2) des Schreibwagens (1) spiegelbildlich zu einer die Mittelachse der oberen Führungsschiene (6) enthaltenden lotrechten Ebene (a - a') gelagerte, an der oberen Führungsschiene (6) anliegende Laufrollen (5),
c) mindestens eine, im unteren Teil (4) des Schreibwagens (1) in einem Winkel zu der lotrechten Ebene (a - a') angeordnete, an der unteren Führungsschiene (6') anliegende Laufrolle (5'),
d) am oder im Schreibwagen (1) angeordnete Mittel zur kraftschlüssigen Verbindung der Laufflächen der Laufrollen (5, 5') mit den Mantelflächen der Führungsschienen (6, 6').

2. Registriergerät nach Anspruch 1, **dadurch gekennzeichnet,** daß die Mittel zur kraftschlüssigen Verbindung aus in dem Schreibwagen angebrachten, mit den Führungsschienen (6, 6') aus ferromagnetischem Material zusammenwirkenden Permanentmagneten (7) bestehen.

3. Registriergerät nach Anspruch 1, **dadurch gekennzeichnet,** daß die Laufrolle (5') für die untere Führungsschiene (6') derart angeordnet ist, daß der Schreibwagen (1) um die obere Führungsschiene (6) als Achse schwenkbar ist.

4. Registriergerät nach Anspruch 1, **dadurch gekennzeichnet,** daß die Laufrollen (5, 5') aus Kunststoff bestehen.

## Claims

1. A recording mechanism having a writing carriage carrying writing or printing elements, which carriage can be moved into defined positions transversely to the direction of movement of a track support and is mounted on two guide rails,
characterised by
a) two cylindrical guide rails (6, 6') which are arranged in parallel one above the other;
b) at least two castors (5) which are mounted in the upper portion (2) of the writing carriage (1) symmetrically to a perpendicular plane (a - a') containing the central axis of the upper guide rail (6) and which rest against the upper guide rail (6);
c) at least one castor (5') which is arranged in the lower portion (4) of the writing carriage (1) at an angle to the perpendicular plane (a - a') and which rests against the lower guide rail (6');
d) means arranged on or in the writing carriage (1) for force-locking connection of the bearing surfaces of the castors (5, 5') with the lateral surfaces of the guide rails (6, 6').

2. A recording mechanism according to claim 1, characterised in that the means for the force-locking connection consist of permanent magnets (7) which are provided in the writing carriage and which cooperate with the guide rails (6, 6') made of ferromagnetic material.

3. A recording mechanism according to claim 1, characterised in that the castor (5') for the lower guide rail (6') is arranged in such a way that the writing carriage (1) can be swivelled about the upper guide rail (6) as an axis.

4. A recording mechanism according to claim 1, characterised in that the castors (5, 5') are made of plastics material.

## Revendications

1. Appareil d'enregistrement comportant un chariot d'enregistrement, qui peut être déplacé dans des positions définies, transversalement par rapport à la direction de déplacement d'un support d'enregistrement, qui porte des éléments d'enregistrement ou d'impression et qui est supporté sur deux rails de guidage, caractérisé par
a) deux rails cylindriques de guidage (6,6') parallèlement superposés,
b) au moins deux galets de roulement (5), qui sont logés dans la partie supérieure (2) du chariot d'enregistrement (1) symétriquement par rapport à un plan vertical (a-a') contenant l'axe médian du rail de guidage supérieur (6), et qui s'appliquent contre le rail de guidage supérieur (6),
c) au moins un galet de roulement (5') qui est disposé dans la partie inférieure (4) du chariot d'enregistrement (1) en faisant un angle par rapport au plan vertical (a-a'), et qui s'applique contre le rail de guidage inférieur (6'),
d) des moyens disposés sur ou dans le chariot d'enregistrement (1) pour réaliser la liaison de force entre les surfaces de roulement des galets de roulement (5,5') et les surfaces enveloppes des rails de guidage (6,6').

2. Appareil d'enregistrement suivant la revendication 1, caractérisé par le fait que les moyens pour réaliser la liaison de force sont constitués d'aimants permanents (7) qui sont disposés dans le chariot d'enregistrement et qui coopèrent avec les rails de guidage (6,6') réalisés en un matériau magnétique.

3. Appareil d'enregistrement suivant la revendication 1, caractérisé par le fait que le galet de roulement (5') pour le rail inférieur de guidage (6') est disposé de telle sorte que le chariot d'enregistrement (1) peut pivoter autour du rail supérieur de guidage (6) servant d'axe.

4. Appareil d'enregistrement suivant la revendication 1, caractérisé par le fait que les galets de roulement (5,5') sont en matière plastique.
